# FASCICULE DE BREVET EUROPEEN

(11) **EP 1 870 785 B1**
(45) Date de publication et mention de la délivrance du brevet: **12.08.2009**
(21) Numéro de dépôt: 06405266.5
(22) Date de dépôt: 22.06.2006
(51) Int. Cl.: G04B 19/26

(54) **Pièce d'horlogerie munie d'un mécanisme d'affichage des phases de lune**
Mit einem Mechanismus zur Anzeige von Mondphasen ausgerüstete Uhr
Timepiece fitted with a mechanism showing the phases of the moon

(43) Date de publication de la demande: 26.12.2007
(73) Titulaire: Daniel Roth et Gérald Genta Haute Horlogerie SA, 1217 Meyrin 1 (CH)
(72) Inventeur: Reymond, Jeanne, 1347 Le Sentier (CH)
(74) Mandataire: Savoye, Jean-Paul

(56) Documents cités:
- EP-A- 1 321 832
- FR-A- 2 863 368

## Description

La présente invention a pour objet une pièce d'horlogerie munie d'un mécanisme d'affichage des phases de lune comprenant un mobile en liaison cinématique avec le rouage de minuterie, un élément d'entraînement périodique entre ce mobile en liaison cinématique avec rouage de minuterie et un mobile monté pivotant autour d'un axe et dont le rapport de denture est choisi pour faire un tour pendant un cycle de lune, une came ayant un mouvement circulaire et solidaire dudit mobile, un palpeur de came monté autour d'un axe de pivotement, des moyens élastiques pour presser le palpeur de came contre le profil de ladite came, un secteur denté centré sur ledit axe de pivotement, solidaire de ce palpeur de came et en prise avec un mobile denté indicateur des phases de lune.

On a déjà proposé un mécanisme indicateur des phases de lune à retour rétrograde de ce type dans le EP 1 321 832. Le but de ce mécanisme est de permettre de placer l'indicateur de phases de lune pratiquement à n'importe quel endroit de la surface du cadran et que cet indicateur occupe une surface minimum.

Dans le cas d'un affichage des phases de lune à retour rétrograde, le retour de l'indicateur pour revenir en position de départ correspond à un déplacement rapide dont le seul but est le retour en position de départ. Dans un affichage de ce type destiné à économiser de la place, le mouvement de retour rétrograde constitue un mouvement à vide qui contribue en fait à perdre de l'espace d'affichage.

Le but de la présente invention est de remédier, au moins en partie à cet inconvénient.

A cet effet, cette invention a pour objet une pièce d'horlogerie munie d'un mécanisme d'affichage des phases de lune selon la revendication 1.

L'utilisation du mouvement de retour pour afficher la seconde partie du cycle de la lune permet dans le même espace de réaliser un second affichage, doublant ainsi la course utile de l'organe indicateur des phases de lune.

Avantageusement, l'échelle vis-à-vis de laquelle se déplace l'organe indicateur est au moins en partie située sur un organe mobile portant les phases du cycle de lune, monté oscillant entre deux butées sur l'axe dudit mobile indicateur, au-dessous du cadran de la pièce d'horlogerie muni de fenêtres, à travers lesquelles une première partie des phases de lune est visible dans une première position limite d'oscillation dudit organe mobile portant les phases de lunes et une seconde partie des phases de lune est visible dans une seconde position limite d'oscillation dudit organe mobile portant les phases de lune, celui-ci comportant un élément apte à venir en prise avec un élément d'entraînement solidaire dudit mobile indicateur aux deux extrémités du mouvement d'oscillation de ce mobile indicateur pour déplacer ledit organe portant les phases de lune d'une butée à l'autre, un organe élastique étant encore en prise avec cet organe portant les phases de lune pour le maintenir alternativement contre chacune desdites butées entre deux déplacements par ledit élément d'entraînement.

D'autres avantages et particularités de la pièce d'horlogerie selon la présente invention apparaîtront au cours de la description qui suit, faite à l'aide des dessins annexés qui illustrent, schématiquement et à titre d'exemple, une forme d'exécution de la pièce d'horlogerie objet de cette invention.
La figure 1 est une vue de face de cette forme d'exécution montrant une première position des organes d'affichage;
la figure 2 est une vue semblable à la figure 1 montrant une seconde position des organes d'affichage;
la figure 3 est une vue du mécanisme d'affichage dans la position des organes d'affichage illustrée par la figure 1;
la figure 4 est une vue du mécanisme d'affichage dans la position des organes d'affichage illustrée par la figure 2.

Le mécanisme illustré par la figure 3 comporte un renvoi 1, en liaison cinématique avec le rouage de minuterie, seul mobile du rouage de minuterie représenté étant donné que c'est le seul qui sert à entraîner le rouage du mécanisme indicateur des phases de lune. Ce renvoi 1 effectue une rotation toutes les douze heures. Il engrène avec un mobile denté 2 présentant le double du nombre de dents du renvoi 1 pour ne faire qu'un tour en vingt-quatre heures. Ce mobile 2 porte un doigt d'entraînement 3 monté pivotant et maintenu de manière élastique contre une butée 5 par un ressort 4.

A chaque rotation du mobile 2, le doigt d'entraînement 3 rencontre une dent d'une étoile à sept branches 6 positionnée par un sautoir 7. Cette étoile 6 est solidaire d'un pignon 8 qui est relié à un mobile 9 par l'intermédiaire d'une roue 10. Le rapport d'engrenage entre les roues et pignons 8-9 est choisi pour que le mobile 9 fasse une révolution en 29 ½ jours, correspondant approximativement à un cycle de la lune avec une erreur d'un jour sur trois cents ans.

Ce mobile 9 porte une came 11 dont le profil présente deux courbes dont les distances respectives de l'axe de pivotement du mobile 9 varient de manière continue, les extrémités respectives adjacentes de ces courbes, les plus proches 11a, respectivement les plus éloignées 11b de l'axe dudit mobile, étant situées sur un diamètre du mobile 9.

Un palpeur de came 12 pivoté sur un axe 12c comporte un galet ou un plot 12a et un secteur denté 12b centré sur l'axe de pivotement et en prise avec un pignon 13 servant de mobile indicateur des phases de lune et dont l'axe est solidaire d'un index ou aiguille 13c (figures 1, 2) qui est déplacé en regard d'une échelle 14. Ce pignon 13 est encore en prise avec un second secteur denté 15 soumis à la force d'un ressort de rappel 16 qui sert à maintenir le plot 12a du palpeur de came 12 en contact avec le profil de la came 11. Le pignon 13 est encore solidaire d'un plateau 13a auquel une cheville 13b est fixée.

Un organe mobile 17, portant une échelle correspondant à l'indication des phases de lune d'un cycle lunaire, est monté pivotant sur l'axe du pignon 13 de l'indicateur des phases de lune. Cet organe mobile 17 est susceptible de pivoter librement sur l'axe du pignon 13 entre deux butées 18a, 18b et est maintenu contre l'une ou l'autre de ces butées 18a, 18b par un organe élastique 19 situé à l'extrémité libre d'une lame ressort et qui comporte deux faces d'inclinations opposées, alternativement en prise avec un élément 17a qui met sous tension la lame ressort de l'organe élastique 19 solidaire de l'organe mobile 17.

Cet organe mobile 17 comporte encore une ouverture en arc de cercle 17b, concentrique à l'axe du pignon 13, dans laquelle la cheville 13b du plateau 13a est engagée. La dimension angulaire de cette ouverture en arc de cercle 17b correspond à un demi-cycle de lune moins un pas du pignon 13 du mobile indicateur des phases de lune entraîné par le secteur denté 12b du palpeur de came 12. De ce fait, à la fin de chaque demi-cycle de lune, la cheville 13b rencontre une extrémité de l'ouverture en arc de cercle 17b et entraîne l'organe mobile 17. Au cours de cet entraînement, l'élément 17a passe d'un face inclinée à l'autre de l'organe élastique 19, ce qui a pour effet d'inverser le couple exercé par cet organe élastique 19 sous tension sur l'organe mobile 17, qui est de ce fait déplacé contre l'autre des deux butées 18a, 18b.

Les six phases de lune que porte l'organe mobile 17 sont destinées à apparaître sélectivement et alternativement à travers trois ouvertures 20 ménagées dans le cadran de la pièce d'horlogerie (Figures 1 et 2). Ces ouvertures ont un espacement angulairement autour du centre de pivotement de l'organe indicateur 13c double de l'espacement angulaire entre les phases de lunes portées par l'organe mobile 17, lequel correspond au déplacement angulaire de l'organe mobile 17 entre les butées 18a, 18b, en sorte que lorsque cet organe mobile 17 est déplacé d'une butée 18a à l'autre 18b ou vice versa, une autre série de phases de lune apparaît dans les ouvertures 20. De ce fait, une phase de lune portée par l'organe mobile 17 sur deux est une phase de lune croissante, les autres phase alternant avec les premières étant relatives aux phases de lune décroissante. Ceci permet d'afficher alternativement les phases de lune croissante lorsque l'index indicateur de phases de lune 13c se déplace dans le sens des aiguilles d'une montre et les phases de lune décroissante lorsque cet index indicateur de phases de lune 13c se déplace en sens inverse. L'organe mobile 17 peut encore porter deux flèches de sens opposés pour indiquer le sens de déplacement de l'index indicateur des phases de lune 13c. Ces flèches peuvent apparaître alternativement dans une ouverture 21, en même temps que lors du changement des phases de lune.

## Revendications

1. Pièce d'horlogerie munie d'un mécanisme d'affichage des phases de lune comprenant un mobile (1) en liaison cinématique avec le rouage de minuterie, un élément d'entraînement périodique (3) entre ce mobile (1) et un mobile (9) monté pivotant autour d'un axe et dont le rapport de denture est choisi pour faire un tour pendant un cycle de lune, une came ayant un mouvement circulaire (11) et solidaire dudit mobile (9), un palpeur de came (12) monté autour d'un axe de pivotement, des moyens élastiques (16) pour presser le palpeur de came (12) contre le profil de ladite came (11), un secteur denté (12b) centré sur ledit axe de pivotement, solidaire de ce palpeur de came (12) et en prise avec un mobile denté (13) indicateur des phases de lune, **caractérisée en ce que** le profil de ladite came (11) présente deux courbes dont les distances respectives de l'axe de pivotement dudit mobile varient de manière continue, les extrémités respectives (11a, 11b) de ces courbes, les plus proches, respectivement les plus éloignées de l'axe dudit mobile (9), étant adjacentes et situées sur un diamètre de ce mobile, pour communiquer audit palpeur de came (12) une oscillation continue à chaque cycle de lune, un index (13c) solidaire de ce mobile indicateur (13) étant monté vis-à-vis d'une échelle du cycle lunaire centrée sur l'axe dudit mobile indicateur (13) et dont l'étendue angulaire correspond à l'amplitude de l'oscillation dudit mobile indicateur (13) en prise avec ledit secteur denté (12b) et correspondant à une demi-période du cycle de lune.

2. Pièce d'horlogerie selon la revendication 1 dans laquelle ladite échelle est au moins en partie située sur un organe mobile (17) portant les phases du cycle de lune, monté oscillant entre deux butées (18a, 18b) sur l'axe dudit mobile indicateur (13), au-dessous du cadran de la pièce d'horlogerie muni de fenêtres (20), à travers lesquelles une première partie des phases de lune est visible dans une première position limite d'oscillation dudit organe mobile (17) portant les phases de lunes et une seconde partie des phases de lune est visible dans une seconde position limite d'oscillation dudit organe mobile (17) portant les phases de lune, celui-ci comportant un élément (17a) apte à venir en prise avec un élément d'entraînement (13b) solidaire dudit mobile indicateur (13) aux deux extrémités du mouvement d'oscillation de ce mobile indicateur pour déplacer ledit organe mobile portant les phases de lune (17) d'une butée (18a) à l'autre (18b), un organe élastique (19) étant encore en prise avec cet organe mobile portant les phases de lune (17) pour le maintenir alternativement contre chacune desdites butées (18a, 18b) entre deux déplacements par ledit élément d'entraînement (3).

3. Pièce d'horlogerie selon la revendication 2, dans laquelle ledit organe mobile (17) portant les phases de lune porte encore une indication relative au sens de déplacement dudit index (13c) solidaire du mobile indicateur.

4. Pièce d'horlogerie selon la revendication 2, dans laquelle ledit organe élastique (19) comporte deux faces inclinées destinées à venir alternativement en prise avec un élément (17a) de mise sous tension dudit organe élastique (19), solidaire dudit organe portant les phases de lune (17), lesdites faces inclinées étant disposées pour que ledit organe élastique (19) soit apte à exercer sur ledit organe portant les phases de lune (17) deux couples de sens opposés suivant laquelle de ses faces inclinées est en prise avec ledit élément (17a) de mise sous tension.

## Claims

1. Timepiece with a mechanism for displaying the phases of the moon, comprising a wheel unit (1) connected kinematically to the motion work, a periodic driving element (3) between this wheel unit (1) and a wheel unit (9) mounted so as to pivot about an arbor and with a tooth ratio selected to execute one revolution in one lunar cycle, a cam (11) having a circular path and connected to said wheel unit (9), a cam feeler (12) mounted about a pivot pin, spring means (16) for pressing the cam feeler (12) against the profile of said cam (11), and a toothed sector (12b) whose centre is on said pivot pin and which is connected to this cam feeler (12) and in mesh with a toothed wheel unit (13) indicating the phases of the moon, said timepiece being **characterized in that** the profile of said cam (11) has two curves whose respective distances from the pivot pin of said wheel unit vary continuously, the respective ends (11a, 11b) of these curves that are the nearest to and furthest from, respectively, the arbor of said wheel unit (9) being adjacent to and lying on a diameter of this wheel unit, in order to communicate to said cam feeler (12) a continuous oscillation with each lunar cycle, a pointer (13c) connected to this indicator wheel unit (13) being mounted so as to face a scale of the lunar cycle whose centre is on the arbor of said indicator wheel unit (13) and whose angular amplitude corresponds to the amplitude of the oscillation of said indicator wheel unit (13) in mesh with said toothed sector (12b) and corresponding to a half-period of the lunar cycle.

2. Timepiece according to Claim 1, in which said scale is at least partly situated on a movable member (17) bearing the phases of the lunar cycle and mounted so as to oscillate between two stops (18a, 18b) on the arbor of said indicator wheel unit (13), beneath the timepiece dial containing windows (20) through which a first part of the phases of the moon is visible in a first limit position of oscillation of said movable member (17) bearing the phases of the moon and a second part of the phases of the moon is visible in a second limit position of oscillation of said movable member (17) bearing the phases of the moon, said latter member comprising an element (17a) capable of meshing with a driving element (13b) connected to said indictor wheel unit (13) at the two extremeties of the oscillating movement of this indicator wheel unit in order to move said movable member (17) bearing the phases of the moon from one stop (18a) to the other (18b), a spring member (19) still being in mesh with this movable member (17) bearing the phases of the moon in order to hold it alternately against each of said stops (18a, 18b) between two movements by said driving element (3).

3. Timepiece according to Claim 2, in which said movable member (17) bearing the phases of the moon also bears an indication relating to the direction of movement of said pointer (13c) connected to the indicator wheel unit.

4. Timepiece according to Claim 2, in which said spring member (19) comprises two inclined faces designed to mesh alternately with an element (17a) for tensioning said spring member (19), connected to said member (17) bearing the phases of the moon, said inclined faces being arranged so that said spring member (19) is able to exert on said member (17) bearing the phases of the moon two torques of opposite directions depending on which of its inclined faces is in mesh with said tensioning element (17a).

## Patentansprüche

1. Uhr mit einem Anzeigemechanismus für die Mondphasen, die ein bewegliches Teil (1), das mit dem Minutenräderwerk in kinematischer Verbindung steht, ein periodisch arbeitendes Antriebselement (3) zwischen diesem beweglichen Teil (1) und einem beweglichen Teil (9), das schwenkbar um eine Achse angebracht ist und dessen Zahnverhältnis zum Durchführen einer Umdrehung während eines Mondzyklus eingerichtet ist, eine Nockenscheibe (11), die eine kreisförmige Bewegung ausführt und fest mit dem beweglichen Teil (9) verbunden ist, einen Nockenkopftaster (12), der um eine Schwenkachse angebracht ist, Federmittel (16), um den Nockenkopftaster (12) gegen das Profil der Nockenscheibe (11) anzudrücken, und einen Zahnabschnitt (12b) aufweist, der zentrisch um die Schwenkachse angeordnet, fest mit dem Nockenkopftaster (12) verbunden und im Eingriff mit einem mit Zähnen versehenen, beweglichen Teil (13) als Anzeiger der Mondphasen ist, **dadurch gekennzeichnet, dass** das Profil der Nockenscheibe (11) zwei Kurven aufweist, deren jeweiligen Abstände von der Schwenkachse des beweglichen Teiles sich in kontinuierlicher Art und Weise verändern, wobei die jeweiligen von der Achse des beweglichen Teiles (9) am nächsten liegenden beziehungsweise am weitesten entfernten Enden (11a, 11 b) benachbart und auf einem Durchmesser des beweglichen Teiles angeordnet sind, um dem Nockenkopftaster (12) bei jedem Mondzyklus eine andauernde Schwingung zu vermitteln, wobei ein fest mit dem beweglichen Anzeiger (13) verbundenes Anzeigemittel (13c) gegenüber einer Mondphasenskala angebracht ist, die zentrisch um die Achse des mobilen Anzeigers (13) angeordnet ist und deren winklige Erstreckung einer Amplitude der Schwingung des mobilen Anzeigers (13) entspricht, der mit dem mit Zähnen versehenen Abschnitt (12b) in Eingriff ist und einer halben Periode des Mondzyklus entspricht.

2. Uhr nach Anspruch 1, bei der die Skala wenigstens teilweise um ein bewegliches Organ (17) angeordnet ist, das die Mondphasen trägt und sich zwischen zwei Anschlägen (18a, 18b) auf der Achse des beweglichen Anzeigers (13) unterhalb des mit Fenstern (20) versehenen Zifferblattes der Uhr hin und her bewegt, durch die ein erster Teil der Mondphasen in einer ersten Randlage der Schwingung des die Mondphasen tragenden, beweglichen Organs (17) sichtbar ist und ein zweiter Teil der Mondphasen in einer zweiten Randlage der Schwingung des die Mondphasen tragenden, beweglichen Organs (17) sichtbar ist, wobei dieses ein Element (17a) aufweist, das dazu eingerichtet ist, mit einem fest mit dem beweglichen Anzeiger (13) verbundenen Antriebselement (13b) an zwei Bewegungsrandlagen der Schwingung des mobilen Anzeigers in Eingriff zu kommen, um das die Mondphasen (17) tragende, bewegliche Organ von einem Anschlag (18a) zu einem anderen (18b) zu bewegen, wobei ein Federorgan (19) weiterhin in Eingriff mit dem die Mondphasen tragenden, beweglichen Organ (17) ist, um dieses abwechselnd zwischen zwei Bewegungen des Antriebselements (13) gegen die Anschläge (18a, 18b) zu halten.

3. Uhr nach Anspruch 2, bei der das die Mondphasen tragende, bewegliche Organ (17) weiterhin einer Anzeige in Bezug auf die Bewegungsrichtung des mit dem beweglichen Anzeiger fest verbundenen Anzeigemittels (13c) trägt.

4. Uhr nach Anspruch 2, bei der das Federorgan (19) zwei geneigte Seiten aufweist, die dazu eingerichtet sind, abwechselnd mit einem Element (17a) zum Spannen des Federorgans (19) in Eingriff zu kommen, das mit dem die Mondphasen tragenden Organ (17) fest verbunden ist, wobei die geneigten Seiten so eingerichtet sind, dass das Federorgan (19) dazu eingerichtet ist, auf das die Mondphasen tragende Organ (17) zwei entgegengerichtete Drehmomente in Abhängigkeit davon auszuüben, welche geneigte Seite mit dem Element (17a) zum Spannen in Eingriff ist.
